# FASCICULE DE BREVET EUROPEEN

(11) **EP 3 934 602 B1**
(45) Date de publication et mention de la délivrance du brevet: **23.08.2023**
(21) Numéro de dépôt: 20725812.0
(22) Date de dépôt: 03.03.2020
(51) Int. Cl.: A61H 31/00, A61H 31/02

(54) **DISPOSITIF DE REGIONALISATION SELECTIVE DE L'AERATION PULMONAIRE VERS LA PARTIE POSTERO LATERALE DES POUMONS**
VORRICHTUNG ZUR SELEKTIVEN REGIONALISIERUNG DER LUNGENBEATMUNG AUF DEN POSTERIOLATERALEN TEIL DER LUNGEN
DEVICE FOR SELECTIVELY REGIONALIZING THE VENTILATION OF THE LUNGS TOWARDS THE POSTERIO-LATERAL PART OF THE LUNGS

(30) Priorité: 04.03.2019 FR 1902190
(43) Date de publication de la demande: 12.01.2022
(73) Titulaire: Institut National de la Santé et de la Recherche Médicale (INSERM), 75013 Paris (FR); Assistance Publique Hôpitaux de Paris, 75004 Paris (FR); Université Paris-Est Créteil Val de Marne, 94010 Creteil (FR)
(72) Inventeur: CARTEAUX, Guillaume, 93100 Montreuil (FR); MEKONTSO DESSAP, Armand, 75012 PARIS (FR)
(74) Mandataire: Cabinet Becker et Associés
(86) Numéro de dépôt international: PCT/FR2020/050421
(87) Numéro de publication internationale: WO 2020/178521

(56) Documents cités:
- GB-A- 470 611
- US-A- 2 707 948
- US-A- 2 853 998

## Description

### DOMAINE TECHNIQUE

L'invention a trait à un dispositif de régionalisation sélective de l'aération pulmonaire, destiné à entourer sélectivement la partie postérieure de la cage thoracique d'un patient, pour y créer une dépression au moyen d'un générateur de pression négative. L'invention trouve des applications dans le domaine médical, et notamment dans le domaine de l'assistance ventilatoire de patients présentant une pathologie respiratoire associée à des lésions pulmonaires inhomogènes. L'invention est particulièrement adaptée pour le traitement ou la prévention de l'insuffisance respiratoire aigüe ou chronique.

### ARRIERE PLAN TECHNOLOGIQUE

L'insuffisance respiratoire aigüe ou chronique est une affection touchant plusieurs millions de personnes à travers le monde. Dans certains cas, l'incapacité de l'appareil respiratoire à assurer une oxygénation suffisante de l'organisme doit être suppléée par une assistance ventilatoire. Les dispositifs actuels de prise en charge de l'insuffisance respiratoire aigüe ou chronique délivrent de manière globale du gaz dans l'ensemble du volume pulmonaire du patient. Par exemple, l'assistance ventilatoire par pression positive intrathoracique est délivrée via une interface invasive (sonde d'intubation ou canule de trachéotomie) ou non-invasive (masque nasal, facial, ou casque), connectée à un générateur de pression positive. De manière alternative, l'assistance ventilatoire par pression négative extrathoracique est délivrée de manière globale via une coque ou cuirasse (disposée sur la partie antérieure du tronc), une cage ou un vêtement étanche (contenant notamment l'ensemble du tronc), connecté à un générateur de pression négative.

Or, beaucoup de pathologies respiratoires s'accompagnent d'une atteinte pulmonaire inhomogène. Par exemple, dans le cas des atélectasies post-opératoires, du Syndrome de Détresse Respiratoire Aigüe (SDRA), ou du syndrome thoracique aigu de la drépanocytose adulte, les lésions pulmonaires ont une nette prédominance postéro-latérale. La délivrance globale de la ventilation expose alors au risque de non recrutement des zones lésées et de surdistension des zones saines, susceptibles de provoquer ou d'aggraver les lésions induites par l'assistance ventilatoire (« ventilator-induced lung injury », ou VILI). Ces lésions sont responsables d'une surmortalité chez les patients sous ventilation artificielle.

Le document US2853 998 décrit un boîtier de respirateur portable composé essentiellement de deux parties: une cage légère en forme d'auge adaptée pour être placée sur le tronc du patient, ses bords reposant contre un support, et une feuille de matériau flexible imperméable à l'air à placer sur la cage, les côtés avant et arrière reposant contre le corps du patient et l'autre étant placé entre le patient et le support. Le dispositif est si flexible que les bords peuvent être facilement façonnés à la main pour s'adapter suffisamment bien aux contours des corps des patients ayant une variété de formes pour former le contact sensiblement étanche à l'air mentionné ci-dessus avec ceux-ci et, par conséquent, la chambre sensiblement étanche à l'air mentionnée ci-dessus, mais qui est cependant suffisamment rigide pour maintenir toute forme dans laquelle il est formé.

Il n'existe pas à ce jour de dispositif qui limite le risque de non recrutement des zones lésées et de surdistension des zones saines.

### RESUME DE L'INVENTION

La présente invention permet de redistribuer de manière plus homogène la ventilation délivrée par une assistance ventilatoire et/ou naturellement par les muscles respiratoires, de manière à solliciter préférentiellement les zones lésées, plutôt que les zones saines d'un ou des poumons, chez un patient présentant une insuffisance respiratoire nécessitant le plus souvent une assistance ventilatoire, en cas d'incapacité de leurs muscles respiratoires à assurer une ventilation suffisante des poumons.

L'invention a pour objectif de résoudre au moins partiellement le problème associé à la surventilation des zones saines au détriment des zones lésées dans un ou les deux poumons d'un patient ayant besoin d'une assistance respiratoire artificielle. Pour cela, l'invention propose un dispositif permettant la régionalisation sélective de la distribution de l'aération pulmonaire, de manière à recruter préférentiellement les zones lésées d'un poumon au cours de l'assistance ventilatoire ou au cours de la ventilation spontanée. D'une manière générale, les zones lésées d'un poumon sont le plus souvent situées dans la partie postéro-latérale. Aussi, l'invention propose de créer localement une dépression susceptible de favoriser l'ouverture et l'aération des zones postéro-latérales lésées du poumon pour les rendre disponibles à la ventilation délivrée par l'assistance ventilatoire (en pression positive) et/ou naturellement par les muscles respiratoires. Pour cela, le dispositif selon l'invention vient entourer sélectivement la partie dorsale de la cage thoracique du patient, de manière hermétique. L'espace entre le corps du patient et le dispositif est avantageusement comblé par un matériau apte à épouser les contours du corps du patient et qui permet de garder telle une entretoise une distance entre l'orifice de pression négative et la peau de la paroi dorsale (afin d'éviter un point contact entre la peau de la paroi dorsale et la coque au niveau de l'orifice de pression négative qui générerait une dépression trop focale et trop forte à ce point de contact). Une dépression est créée dans cet espace et dans la partie postéro-latérale des poumons du patient. Le dispositif selon l'invention est non invasif et peut être utilisé en milieu hospitalier ou non hospitalier. Avantageusement, le dispositif est moulé aux dimensions du patient, afin d'assurer une étanchéité optimum. Le dispositif selon l'invention peut être utilisé seul ou en combinaison avec un système d'assistance ventilatoire classique, invasif ou non-invasif.

L'invention a donc pour objet un dispositif de régionalisation sélective de l'aération pulmonaire, destiné à appliquer une dépression sur une partie postéro-latérale de la paroi thoracique d'un patient, ledit dispositif comprenant une coque rigide ou semi-rigide, destinée à entourer sélectivement une partie postérieure de la paroi thoracique du patient, et une couche en matériau alvéolaire recouvrant une paroi interne de la coque rigide, destinée à être en contact avec la paroi thoracique du patient, ladite coque comprenant au moins un orifice traversant, destiné à être relié à un générateur de pression négative.

En d'autres termes, l'invention concerne un dispositif de régionalisation sélective de la ventilation pulmonaire, destiné à appliquer une dépression sur une partie postéro-latérale de la paroi thoracique d'un patient, ledit dispositif comprenant une coque rigide ou semi-rigide, destinée à entourer une partie postérieure de la paroi thoracique du patient, et une couche en matériau alvéolaire recouvrant une paroi interne de la coque rigide, destinée à être en contact avec la paroi thoracique du patient, ladite coque comprenant au moins un orifice traversant, destiné à être relié à un générateur de pression négative.

L'invention a également pour objet un système d'application d'une pression transpulmonaire localisée, ledit système comprenant au moins un dispositif de régionalisation sélective de l'aération pulmonaire selon l'invention, au moins un générateur de pression négative relié au dispositif par l'orifice traversant sur la coque, de manière à communiquer une pression négative du générateur à la coque et créer une dépression entre la paroi thoracique postérieure d'un patient sur laquelle le dispositif est appliqué et ladite coque.

L'invention a aussi pour objet un kit d'assistance ventilatoire comprenant un système d'application d'une pression transpulmonaire localisée selon l'invention et un système de ventilation artificielle invasive ou non invasive (fonctionnant en pression positive).

Avantageusement, le générateur de pression négative est apte à délivrer des pressions négatives constantes ou variables.

Avantageusement, un système de ventilation artificielle invasive ou non invasive est couplé avec le ou les générateurs de pression négative

Avantageusement, le système de ventilation artificielle invasive ou non invasive, est apte à délivrer des pressions positives constantes ou variables

### DESCRIPTION DES DESSINS

[Fig 1] représente de manière schématique une coupe transversale de la cage thoracique d'un patient présentant des lésions inhomogènes, avec condensation de la partie postéro-latérale des poumons droit et gauche.
[Fig 2] représente de manière schématique vue de côté (A) et vue de dessus (B) un dispositif de régionalisation sélective de l'aération pulmonaire selon un exemple de l'invention.
[Fig 3] représente une coupe transversale d'un dispositif de régionalisation sélective de l'aération pulmonaire selon un exemple de l'invention, en position autour de la partie dorsale de la cage thoracique d'un patient, une augmentation sélective de la pression transpulmonaire dans les zones postero-latérales ayant été représentée par des flèches (l'aération pulmonaire issue de la ventilation artificielle ou spontanée est ainsi mieux répartie dans les zones postero-latérales des deux poumons).
[Fig 4] représente un exemple de joint d'étanchéité pouvant être utilisé avec le dispositif de régionalisation sélective de l'aération pulmonaire selon l'invention.

### DESCRIPTION DETAILLEE DE L'INVENTION

La présente invention propose un dispositif destiné à entourer sélectivement la partie postérieure (dorsale) de la cage thoracique d'un patient et apte à appliquer une dépression sur tout ou partie de la partie postérieure de ladite cage thoracique. Dans le contexte de l'invention, le terme « patient » désigne un mammifère, et préférentiellement un humain, y compris un adulte, un enfant ou un nourrisson. Le terme « patient » peut également désigner un animal non humain, en particulier un primate non humain.

Le dispositif selon l'invention comprend une coque en matériau rigide ou semi rigide, formant la structure qui va recevoir le corps du patient. La coque est par exemple en plastique tel que le polypropylène, polyéthylène, polyamide, en matériau composite tel que des fibres de verre, de carbone, d'aramide, ou en résine. Elle peut être modelée par exemple par thermoformage ou impression trois dimensions. Selon l'invention, la coque a préférentiellement une forme elliptique présentant une courbure concave pour épouser un contour de la partie postérieure de la paroi thoracique du patient. Avantageusement, les dimensions de la coque sont telles que la coque recouvre la partie postérieure et latérale du thorax, depuis le rebord costal inférieur en bas jusqu'à la région inter-scapulaire en haut à hauteur des creux axillaires, et transversalement d'une ligne axillaire moyenne à l'autre.

Avantageusement, la coque est obtenue par moulage, en tenant compte des dimensions du patient. Par exemple, la coque est obtenue au moyen d'un scan à impression 3D. Bien entendu, il est possible de réaliser une coque avec des dimensions dites « standards », destinée à être utilisée pour plusieurs patients présentant une morphologie globalement semblable. Par exemple, il est possible de prévoir différentes dimensions de coques (large, moyenne, étroite, etc.) adaptée à des catégories différentes de patients.

La forme générale de la coque est telle qu'elle épouse de façon hermétique un contour de la partie dorsale de la paroi thoracique du patient, lorsque le patient est allongé sur ladite coque. Avantageusement, la forme de la coque est telle qu'elle permet de recevoir la partie dorsale du thorax d'un patient, depuis le rebord costal inférieur en bas jusqu'à la région inter-scapulaire à hauteur des creux axillaires en haut et d'une ligne axillaire moyenne à l'autre sur les côtés. La coque délimite ainsi un volume destiné à recevoir une partie dorsale et latérale de la cage thoracique d'un patient.

Une couche en matériau alvéolaire (ou poreux) tapisse la paroi interne de la coque, dirigée vers le corps du patient. La partie dorso-latérale du corps du patient est donc en contact avec la couche en matériau alvéolaire. Selon l'invention, la couche en matériau alvéolaire présente une structure permettant, lorsqu'une dépression est créée dans la coque, de répartir de manière homogène la dépression sur toute la surface de contact de la partie dorsale de la paroi thoracique du patient. Dans un mode de réalisation, la couche en matériau alvéolaire est en polymère, préférentiellement choisi parmi le polyuréthane, le polyéthylène, le polyéther. La couche en matériau alvéolaire, ou cellulaire, est par exemple une mousse d'homogénéisation, préférentiellement à porosité ouverte permettant ainsi aux pores de la mousse d'être reliés les uns aux autres et de répartir de manière homogène la dépression. Préférentiellement, la mousse utilisée présente une faible densité et une faible rigidité, afin notamment d'épouser les contours de la partie dorsale du patient. La mousse peut notamment être une mousse polymérique, notamment en polypropylène ou polystyrène.

Dans un mode de réalisation, l'étanchéité entre la coque hermétique et le corps du patient est obtenue grâce à des moyens d'étanchéité, s'étendant sur une partie périphérique de la coque, destinée à être mise en appui étanche contre la paroi thoracique du patient. Par exemple, les moyens d'étanchéité comprennent un joint d'étanchéité. La liaison entre le joint et la coque peut en outre être renforcée par une colle. Dans un mode de réalisation particulier, le joint d'étanchéité comprend deux lèvres d'étanchéité, destinées à venir en contact de la peau du patient, de part et d'autre de la partie périphérique de la coque.

Selon l'invention, la coque peut présenter une ou plusieurs rainures de renforcement, s'étendant sur la paroi interne et externe de la coque. Avantageusement, la section transversale de chaque rainure dessine une concavité au niveau de la paroi interne et une convexité au niveau de la paroi externe. Avantageusement, au moins une rainure de renforcement débouche dans un orifice traversant de la coque. Ainsi, la ou les rainures peuvent également servir à aspirer et évacuer d'éventuelles sérosités.

Dans un mode de réalisation, le dispositif comprend un moyen de soutien central, s'étendant longitudinalement sur la paroi interne de la coque, et destiné à venir en contact avec le corps du patient en regard de la colonne vertébrale. Avantageusement, le moyen de soutien est en un matériau suffisamment dense et/ou résistant pour ne pas s'écraser sous le poids du patient et soutenir la colonne vertébrale du patient. Par exemple, le moyen de soutien central est en matériau étanche, apte à séparer hermétiquement les parties de la coque disposées de part et d'autre dudit moyen de soutien central lorsque la coque est maintenue autour de la partie postérieure de la cage thoracique du patient. Ainsi, le moyen de soutien central permet de diviser en deux parties le volume interne de la coque, dans lesquelles il est possible de créer indépendamment le vide. Par exemple, le moyen de soutien est en matériau viscoélastique, notamment un gel viscoélastique.

Selon un mode de réalisation particulier, le dispositif de régionalisation sélective de la distribution de l'aération pulmonaire selon l'invention comprend une coque rigide ou semi-rigide hermétique, destinée à entourer sélectivement une partie postérieure de la paroi thoracique du patient, un joint d'étanchéité s'étendant sur une partie périphérique de ladite coque et destiné à être mis en appui étanche contre la paroi thoracique du patient, un moyen de soutien central s'étendant transversalement sur la paroi interne de la coque et divisant la coque en deux parties, chacune des deux parties de la coque étant tapissée d'une couche en matériau alvéolaire, la paroi de la coque étant traversée au niveau de chacune de ces parties d'un orifice destiné à être relié à un générateur de pression négative, de sorte qu'il est possible de créer une dépression dans l'une et/ou l'autre des partie de la coque lorsqu'elle est appliquée sur la partie postérieure de la cage thoracique du patient.

L'invention concerne également un système d'application d'une pression transpulmonaire localisée, ledit système comprenant au moins un dispositif de régionalisation sélective de la distribution de l'aération pulmonaire tel que décrit ci-dessus et au moins un générateur de pression négative relié au dispositif par l'orifice traversant sur la coque, de manière à communiquer une pression négative du générateur à la coque et créer une dépression entre la paroi thoracique postérieure d'un patient sur laquelle le dispositif est appliqué et ladite coque.

Selon l'invention, il est possible d'utiliser le dispositif de régionalisation sélective de la distribution de l'aération pulmonaire tel que décrit ci-dessus en combinaison avec un système de ventilation artificielle invasive ou non invasive, (qui fonctionne en pression positive).

Ainsi, le dispositif vise à mieux répartir l'aération pulmonaire issue de la ventilation délivrée par une assistance ventilatoire avec un système de ventilation artificielle invasive ou non invasive en pression positive, et/ou naturellement par les muscles respiratoires, pour distribuer préférentiellement l'aération dans les zones postéro-latérales des poumons, en favorisant sélectivement l'ouverture des alvéoles de ces zones habituellement lésées, ces dernières restant sinon (dans l'état de l'art connu) occluses à la ventilation générée par un système de ventilation artificielle et/ou naturellement par les muscles respiratoires.

L'invention sera mieux comprise à la lecture de la description qui suit et à l'examen des figures qui l'accompagnent.

Comme exposé ci-dessus, certains patients en insuffisance respiratoire présentent des lésions inhomogènes des poumons. La figure 1 représente une coupe transversale d'une cage thoracique d'un patient humain, allongé sur le dos (en décubitus dorsal), vertèbres 6 vers le bas sur la figure. Les parties postérieures 3 des poumons sont condensées et mal aérées (hachures horizontales), pouvant subir des cycles d'ouverture/fermeture engendrant des lésions pulmonaires supplémentaires, alors que les parties antérieures 4 relativement saines (hachures verticales) sont surdistendues par l'assistance ventilatoire globale.

Le dispositif 10 selon l'invention permet de pallier à ce problème en favorisant de façon ciblée la ré-aération de la partie postérieure d'un ou des deux poumons 1, 2 (figure 3). Plus précisément, la partie dorsale de la cage thoracique du patient est logée dans la coque 11 hermétique, et repose sur une mousse d'homogénéisation 12 tapissant une paroi interne 13 de ladite coque 11. Une pompe à vide (non représentée) est connectée à la coque 11 hermétique par au moins un orifice traversant 14 ménagé dans la coque 11 (figures 2A &2B) pour créer une dépression susceptible de faire baisser la pression pleurale autour de la partie postérieure 3 du poumon et ainsi augmenter la pression transpulmonaire de manière localisée, favorisant sa ré-aération. Un capteur de pression peut être connecté à la pompe à vide pour surveiller la pression à l'intérieur de la coque.

La zone lésée du poumon peut être définie préalablement sur la base d'un examen clinique ou d'examens complémentaires d'imagerie.

Les figures 2A et 2B montrent de manière schématique un exemple de réalisation d'un dispositif de régionalisation sélective de l'aération pulmonaire 10 vers les zones postéro-latérales selon l'invention. La coque 11 a une forme générale et une courbure, et est en matériau rigide ou semi-rigide, permettant d'épouser les contours de la partie dorsale de la cage thoracique du patient. Avantageusement, la coque 11 s'étend longitudinalement depuis le bord inférieur des côtes jusqu'au creux axillaire, et transversalement jusqu'à la ligne médio-axillaire. Deux orifices traversant 14 sont ménagés sur la paroi de la coque 11 hermétique, de part et d'autre d'un axe longitudinal central (s'étendant sensiblement le long de la colonne vertébrale du patient logé dans la coque) divisant ladite coque 11 en deux parties latérales 15, 16 sensiblement égales. Dans un mode de réalisation, tel que représenté à la figure 3, un moyen de soutien central 17 s'étend longitudinalement le long de la paroi interne 13 de la coque 11, de manière à séparer physiquement les deux parties latérales 15, 16. La mousse d'homogénéisation 12 tapisse chacune des parties latérales 15, 16 depuis un contour périphérique 18 jusqu'au moyen de soutien central 17. Alternativement, la mousse 12 peut s'étendre sur toute la paroi interne 13 de la coque 12, et le moyen de soutien central 17 recouvre ladite mousse 12 ou est recouvert par ladite mousse 12. La présence du moyen de soutien central 17 permet de diviser de manière potentiellement hermétique en deux parties le volume interne de la coque 11. Ainsi, si chaque partie de la coque 11 est munie d'un orifice traversant 14 apte à être relié à un générateur de pression négative, il est possible d'engendrer des dépressions individuellement dans chaque partie ou en combinaison et ainsi favoriser l'aération d'un ou des deux poumons.

Le contour périphérique 18 de la coque 11, lorsque celle-ci est en position autour de la partie dorsale du patient, vient se coller hermétiquement à la peau du patient, de manière à créer un volume hermétiquement fermé. Afin de permettre cette liaison hermétique, il est possible de fixer un joint d'étanchéité sur le contour périphérique 18 de la coque 11. Dans un mode de réalisation, tel que représenté à la figure 4, le joint 20 comprend deux lèvres de contact 21, 22 en matériau déformable permettant de garantir l'étanchéité de la liaison entre la coque 11 et la partie dorsale de la paroi thoracique, lors de la dépression.

Lors de la mise en dépression de la coque 11, une dépression est engendrée localement dans le volume interne entre la coque 11 hermétique et la paroi de la cage thoracique du patient grâce à l'étanchéité de la liaison. Cette dépression permet de faire baisser la pression pleurale et augmenter la pression transpulmonaire localement afin de favoriser l'aération de la partie postérieure d'un ou des deux poumons en regard de la coque.

La coque 11 est en outre munie de rainures de renforcement 2, s'étendant longitudinalement ou transversalement sur ladite coque 11. Dans l'exemple représenté aux figures 2A et 2B, des rainures longitudinales s'étendent entre les deux orifices traversant 14. Ainsi, des sérosités peuvent être drainées par les rainures 23 et aspirées par les trous 14.

## Revendications

1. Dispositif (10) de régionalisation sélective de l'aération pulmonaire issue de la ventilation délivrée par une assistance ventilatoire avec un système de ventilation artificielle invasive ou non invasive, et/ou naturellement par les muscles respiratoires, pour patient présentant une pathologie respiratoire associée à des lésions pulmonaires inhomogènes, destiné à être utilisé avec au moins un générateur de pression négative pour générer une dépression sur la partie postéro-latérale de la paroi thoracique, ledit dispositif comprenant une coque rigide ou semi-rigide (11), comprenant :
• une forme définissant un volume destiné à loger et épouser les contours de la partie dorsale du patient, lorsque le patient est allongé sur ladite coque (11),
• au moins un orifice traversant (14), destiné à être relié à un générateur de pression négative,
• un contour périphérique hermétique (18), destiné à être mis en appui hermétique contre la peau de la partie dorsale du patient,
• une paroi interne (13) délimitée par le contour périphérique hermétique (18) , formant le volume logeant la partie dorsale de la paroi thoracique du patient et dans lequel est maintenue la dépression,
• et une couche en matériau alvéolaire tapissant la paroi interne (13) de la coque rigide (11) pour épouser les contours du corps du patient, et qui est destinée à être en contact avec la peau de la partie dorsale,
la dépression générée dans la partie dorsale logée dans le dispositif de manière hermétique, permettant de favoriser par l'augmentation locale de la pression transpulmonaire l'aération des régions lésées du ou des poumons dans la zone postéro-latérale et ainsi de redistribuer de manière plus homogène l'aération pulmonaire issue de la ventilation.

2. Dispositif selon la revendication 1, **caractérisé en ce que** la couche en matériau alvéolaire présente une structure permettant, lorsqu'une dépression est créée dans la coque (11), de répartir de manière homogène la dépression sur toute la surface.

3. Dispositif selon l'une des revendications 1 à 2, **caractérisé en ce que** la couche en matériau alvéolaire est une mousse d'homogénéisation à porosité ouverte.

4. Dispositif selon l'une des revendications 1 à 3, **caractérisé en ce que** la couche en matériau alvéolaire est en polymère, préférentiellement choisi parmi le polyuréthane, le polyéthylène, le polyéther.

5. Dispositif selon l'une quelconque des revendications précédentes, **caractérisé en ce que** la coque (11) a une forme elliptique présentant une courbure concave pour épouser un contour de la partie postérieure de la paroi thoracique du patient.

6. Dispositif selon l'une quelconque des revendications précédentes, **caractérisé en ce que** la couche en matériau alvéolaire tapisse toute la coque interne (11) et est délimitée par la coque interne (11) et le contour périphérique (18).

7. Dispositif selon l'une quelconque des revendications précédentes, **caractérisé en ce que** le contour périphérique (18) comprend des moyens d'étanchéité (20) s'étendant sur le contour de la partie périphérique (18) de la coque, et destinés à être mis en appui étanche contre la peau de la partie dorsale du patient dans la région postéro-latérale de la paroi thoracique, et optionnellement **en ce que** les moyens d'étanchéité comprennent un joint d'étanchéité (20), ledit joint d'étanchéité étant avantageusement muni de deux lèvres d'étanchéité (21, 22), destinées à venir en contact de la peau du patient, de part et d'autre de la partie périphérique (18) de la coque.

8. Dispositif selon l'une quelconque des revendications précédentes, **caractérisé en ce que** la coque (11) présente plusieurs orifices traversants (14) situés pour répartir de façon homogène la dépression dans la coque (11).

9. Dispositif selon l'une quelconque des revendications précédentes, **caractérisé en ce que** la coque (11) est munie d'au moins une rainure de renforcement (23) dont la section transversale dessine une concavité au niveau de la paroi interne (13) et une convexité au niveau de la paroi externe de la coque (11), et optionnellement **en ce que** la rainure de renforcement débouche dans un orifice traversant (14) de la coque (11).

10. Dispositif selon l'une quelconque des revendications précédentes, **caractérisé en ce qu'**il comprend un moyen de soutien central (17), positionné transversalement sur la paroi interne (13) de la coque (11), et destiné à venir en contact avec le corps du patient en s'étendant longitudinalement en regard de la colonne vertébrale, et optionnellement **en ce que** le moyen de soutien central (17) est en matériau étanche et divise hermétiquement ladite coque (11) en deux parties latérales (15, 16), étant ainsi apte à séparer hermétiquement les parties latérales (15, 16) de la coque disposées de part et d'autre dudit moyen de soutien central (17) lorsque la coque est maintenue autour de la partie dorsale de la paroi thoracique du patient, la mousse (12) tapissant chacune des parties latérales (15, 16) depuis le contour périphérique (18) jusqu'au moyen de soutien central (17), chaque partie de la coque (11) étant munie d'au moins un orifice traversant (14) apte à être relié à un générateur de pression négative, permettant d'engendrer des dépressions individuelles dans chaque partie ou en combinaison, et ainsi favoriser l'aération de la partie postéro-latérale d'un ou des deux poumons.

11. Dispositif selon l'une quelconque des revendications précédentes, **caractérisé en ce que** la coque (11) s'étend longitudinalement depuis le bord inférieur des côtes jusqu'au creux axillaire, et transversalement jusqu'à la ligne médio-axillaire.

12. Système d'application d'une pression transpulmonaire localisée, ledit système comprenant au moins :
• un dispositif de régionalisation sélective de la distribution de l'aération pulmonaire dans la partie postéro-latérale des poumons selon l'une des revendications 1 à 11,
• au moins un générateur de pression négative relié au dispositif par l'orifice traversant (14) sur la coque (11), de manière à communiquer une pression négative du générateur à la coque et créer une dépression entre la paroi thoracique postérieure d'un patient sur laquelle le dispositif est appliqué et ladite coque.

13. Système selon la revendication 12, **caractérisé en ce que** le générateur de pression négative est apte à délivrer des pressions négatives constantes ou variables

14. Kit d'assistance ventilatoire comprenant :
• un système d'application d'une pression transpulmonaire localisée selon l'une des revendications 12 à 13, et
• un système de ventilation artificielle invasive ou non invasive.

15. Kit d'assistance ventilatoire selon la revendication 14, dans lequel un système de ventilation artificielle invasive ou non invasive est couplé avec le ou les générateurs de pression négative et/ou dans lequel le système de ventilation artificielle invasive ou non invasive, est apte à délivrer des pressions positives constantes ou variables.

## Patentansprüche

1. Vorrichtung (10) zur selektiven Regionalisierung der Lungenbeatmung, die aus der Ventilation resultiert, die durch eine Atemunterstützung mit einem invasiven oder nicht-invasiven künstlichen Beatmungssystem und/oder natürlicherweise durch die Atmungsmuskulatur bereitgestellt ist, für einen Patienten mit einer Atmungserkrankung, die mit inhomogenen Lungenläsionen verbunden ist, zur Verwendung mit wenigstens einem Unterdruckgenerator, um einen Unterdruck auf dem posterolateralen Teil der Thoraxwand zu erzeugen, wobei die Vorrichtung eine starre oder halbstarre Schale (11) umfasst, umfassend
• eine Form, die ein Volumen definiert, das die Konturen des Rückens des Patienten aufnimmt und sich ihnen anpasst, wenn der Patient auf der Schale (11) liegt,
• wenigstens eine Durchgangsöffnung (14), die zum Anschluss an einen Unterdruckgenerator dient,
• eine hermetische Umfangskontur (18), die zur hermetischen Auflage auf der Haut des Patientenrückens dient,
• eine Innenwand (13), die durch die hermetische Umfangskontur (18) begrenzt ist und das Volumen bildet, das den dorsalen Teil der Thoraxwand des Patienten aufnimmt und in dem der Unterdruck aufrechterhalten wird,
• und eine Schaumstoffschicht, die die Innenwand (13) der starren Schale (11) bedeckt, um die Konturen des Körpers des Patienten anzupassen und die mit der Haut des Rückens in Kontakt ist,
wobei der in dem dorsalen Teil, der in der Vorrichtung hermetisch untergebracht ist, erzeugte Unterdruck erlaubt, durch die lokale Erhöhung des transpulmonaren Drucks, die Beatmung der verletzten Regionen der Lunge oder Lungen in dem posterolateralen Bereich zu fördern und folglich eine homogenere Umverteilung der Lungenbeatmung zu erhalten, die aus der Ventilation resultiert.

2. Vorrichtung gemäß Anspruch 1, **dadurch gekennzeichnet, dass** die Schaumstoffschicht eine Struktur aufweist, die erlaubt, wenn ein Unterdruck in der Schale (11) erzeugt wird, den Unterdruck über die gesamte Oberfläche homogen zu verteilen.

3. Vorrichtung gemäß einem der Ansprüche 1 bis 2, **dadurch gekennzeichnet, dass** die Schaumstoffschicht aus einem offenporigen homogenisierten Schaum besteht.

4. Vorrichtung gemäß einem der Ansprüche 1 bis 3, **dadurch gekennzeichnet, dass** die Schaumstoffschicht aus einem Polymer, vorzugsweise ausgewählt aus Polyurethan, Polyethylen, Polyether, besteht.

5. Vorrichtung gemäß einem der vorhergehenden Ansprüche, **dadurch gekennzeichnet, dass** die Schale (11) eine elliptische Form mit einer konkaven Krümmung besitzt, um sich einer Kontur des hinteren Teils der Thoraxwand des Patienten anzupassen.

6. Vorrichtung gemäß einem der vorhergehenden Ansprüche, **dadurch gekennzeichnet, dass** die Schaumstoffschicht die gesamte Innenschale (11) bedeckt und durch die Innenschale (11) und die Umfangskontur (18) begrenzt ist.

7. Vorrichtung gemäß einem der vorhergehenden Ansprüche, **dadurch gekennzeichnet, dass** die Umfangskontur (18) Dichtungsmittel (20) umfasst, die sich über die Kontur des peripheren Teils (18) der Schale erstrecken und auf der Haut des Rückens des Patienten in der posterolateralen Region der Thoraxwand dicht aufliegen und gegebenenfalls dass die Dichtungsmittel eine Abdichtung (20) umfassen, wobei die Abdichtung vorteilhafterweise mit zwei Dichtungslippen (21, 22) versehen ist, die mit der Haut des Patienten auf beiden Seiten des peripheren Teils (18) der Schale in Kontakt kommen sollen.

8. Vorrichtung gemäß einem der vorhergehenden Ansprüche, **dadurch gekennzeichnet, dass** die Schale (11) mehrere angeordnete Durchgangsöffnungen (14) aufweist, um den Unterdruck in der Schale (11) gleichmäßig zu verteilen.

9. Vorrichtung gemäß einem der vorhergehenden Ansprüche, **dadurch gekennzeichnet, dass** die Schale (11) mit wenigstens einer Verstärkungsnut (23) versehen ist, deren Querschnitt auf Höhe der Innenwand (13) eine Konkavität und eine Konvexität auf Höhe der Außenwand der Schale (11) beschreibt und gegebenenfalls dass die Verstärkungsnut in eine Durchgangsöffnung (14) der Schale (11) mündet.

10. Vorrichtung gemäß einem der vorhergehenden Ansprüche, **dadurch gekennzeichnet, dass** sie ein zentrales Stützmittel (17) umfasst, das quer auf der Innenwand (13) der Schale (11) angeordnet ist und in Kontakt mit dem Körper des Patienten kommen soll und in Längsrichtung der Wirbelsäule verläuft, und gegebenenfalls dass das zentrale Stützmittel (17) aus Dichtungsmaterial besteht und besagte Schale (11) in zwei laterale Teile (15, 16) hermetisch teilt, die folglich geeignet sind, die lateralen Teile (15, 16) der Schale hermetisch zu trennen, die auf beiden Seiten des zentralen Stützmittels (17) angeordnet sind, wenn die Schale um den dorsalen Teil der Thoraxwand des Patienten gehalten ist, wobei der Schaum (12) beide lateralen Teile (15, 16) von der Umfangskontur (18) bis zum zentralen Stützmittel (17) bedeckt, wobei jeder Teil der Schale (11) mit wenigstens einer Durchgangsöffnung (14) versehen ist, die zum Anschluss an einen Unterdruckgenerator geeignet ist, um individuelle Unterdrücke in jedem Teil oder in Kombinationen zu erzeugen und folglich die Beatmung des posterolateralen Teils einer oder beider Lungen zu erlauben.

11. Vorrichtung gemäß einem der vorhergehenden Ansprüche, **dadurch gekennzeichnet, dass** sich die Schale (11) in Längsrichtung vom unteren Rippenrand bis zur Achselhöhle und quer bis zur Medioaxillarlinie erstreckt.

12. System zur Anwendung eines lokalen transpulmonaren Drucks, wobei das System wenigstens umfasst
• eine Vorrichtung zur selektiven Regionalisierung der Verteilung der Lungenbeatmung im posterolateralen Teil der Lungen gemäß einem der Ansprüche 1 bis 11,
• wenigstens einen Unterdruckgenerator, der mit der Vorrichtung über die Durchgangsöffnung (14) auf der Schale (11) verbunden ist, um auf diese Weise einen Unterdruck des Generators auf die Schale zu übertragen und einen Unterdruck zwischen der hinteren Thoraxwand eines Patienten, auf der die Vorrichtung angebracht ist, und der Schale zu erzeugen.

13. System gemäß Anspruch 12, **dadurch gekennzeichnet, dass** der Unterdruckgenerator geeignet ist, konstante oder variable Unterdrücke zu liefern.

14. Kit zur Atemunterstützung umfassend
• ein System zur Anwendung eines lokalen transpulmonalen Drucks gemäß einem der Ansprüche 12 bis 13, und
• ein System zur invasiven oder nicht-invasiven künstlichen Beatmung.

15. Kit zur Atemunterstützung gemäß Anspruch 14, wobei ein invasives oder nicht-invasives künstliches Beatmungssystem mit dem oder den Unterdruckgeneratoren gekoppelt ist und/oder wobei das invasive oder nicht-invasive künstliche Beatmungssystem geeignet ist, konstante oder variable Überdrücke zu liefern.

## Claims

1. Device (10) for selective regionalization of pulmonary aeration resulting from the ventilation delivered by ventilatory support with an invasive or noninvasive artificial ventilation system, and/or naturally by the respiratory muscles, for a patient presenting with a respiratory pathology associated with inhomogeneous pulmonary lesions, intended to be used with at least one negative pressure generator to generate a vacuum on the posterolateral part of the chest wall, said device comprising a rigid or semirigid cuirass (11), comprising:
• a shape defining a volume intended to house and follow the contours of the dorsal part of the patient, when the patient is lying on said cuirass (11),
• at least one through hole (14), intended to be connected to a negative pressure generator,
• a hermetic peripheral contour (18), intended to be hermetically supported against the skin of the patient's dorsal part,
• an internal wall (13) delimited by hermetic peripheral contour (18), forming the volume housing the dorsal part of the patient's chest wall and wherein the vacuum is maintained,
• and a layer of honeycomb material lining internal wall (13) of rigid cuirass (11) to follow the contours of the patient's body, and which is intended to be in contact with the skin of the patient's dorsal part,
the vacuum generated in the dorsal part hermetically housed in the device, making it possible to promote by local increase of transpulmonary pressure the aeration of the damaged regions of the lung or lungs in the posterolateral area and thus to more homogeneously redistribute the pulmonary aeration resulting from ventilation.

2. Device according to claim 1, **characterized in that** the honeycomb material layer has a structure that, when a vacuum is created in cuirass (11), allows homogeneously distributing the vacuum over the entire surface.

3. Device according to one of claims 1 to 2, **characterized in that** the layer of honeycomb material is an open-cell homogenization foam.

4. Device according to one of claims 1 to 3, **characterized in that** the layer of honeycomb material is polymer, preferably chosen from among polyurethane, polyethylene or polyether.

5. Device according to any one of the preceding claims, **characterized in that** cuirass (11) has an elliptical shape exhibiting a concave curvature to follow the contour of the posterior part of the patient's chest wall.

6. Device according to any one of the preceding claims, **characterized in that** the honeycomb material layer lines the entire internal cuirass (11) and is delimited by internal cuirass (11) and peripheral contour (18).

7. Device according to any one of the preceding claims, **characterized in that** peripheral contour (18) comprises sealing means (20) extending over the contour of peripheral part (18) of the cuirass, and intended to be tightly supported against the skin of the patient's dorsal part in the posterolateral region of the patient's chest wall, and optionally **in that** the sealing means comprise a gasket (20), said gasket being advantageously provided with two sealing lips (21, 22), intended to come into contact with the patient's skin, on either side of peripheral part (18) of the cuirass.

8. Device according to any one of the preceding claims, **characterized in that** cuirass (11) has several through holes (14) located to homogeneously distribute the vacuum in cuirass (11).

9. Device according to any one of the preceding claims, **characterized in that** cuirass (11) is provided with at least one reinforcing groove (23) whose cross section defines a concavity at internal wall (13) and a convexity at the external wall of cuirass (11), and optionally **in that** the reinforcing groove emerges into a through hole (14) of cuirass (11).

10. Device according to any one of the preceding claims, **characterized in that** it comprises a central support means (17), positioned transversely on internal wall (13) of cuirass (11), and intended to come into contact with the patient's body by extending longitudinally along the spine, and optionnally **in that** central support means (17) is of a sealed material and hermetically divides said cuirass (11) into two lateral parts (15, 16), thus being able to hermetically separate lateral parts (15, 16) of the cuirass positioned on either side of said central support means (17) when the cuirass is held around the dorsal part of the patient's chest wall, foam (12) lining each of lateral parts (15, 16) from peripheral contour (18) to central support means (17), each part of cuirass (11) being provided with at least one through hole (14) able to be connected to a negative pressure generator, making it possible to generate individual vacuums in each part or in combination, and thus to promote aeration of the posterolateral part of one lung or both lungs.

11. Device according to any one of the preceding claims, **characterized in that** cuirass (11) extends longitudinally from the lower edge of the ribs to the axillary hollow, and transversely up to the midaxillary line.

12. System for applying a localized transpulmonary pressure, said system comprising at least:
• a device for selective regionalization of the distribution of pulmonary aeration in the posterolateral part of the lungs according to one of claims 1 to 11,
• at least one negative pressure generator connected to the device by through hole (14) in cuirass (11), so as to communicate a negative pressure from the generator to the cuirass and create a vacuum between the patient's posterior chest wall on which the device is applied and said cuirass.

13. System according to claim 12, **characterized in that** the negative pressure generator is able to deliver constant or variable negative pressures.

14. Ventilatory support kit comprising:
• a system for applying a localized transpulmonary pressure according to one of claims 12 to 13, and
• a system for invasive or noninvasive artificial ventilation.

15. Ventilatory support kit according to claim 14, wherein an invasive or noninvasive artificial ventilation system is connected with the negative pressure generator(s) and/or wherein the invasive or noninvasive artificial ventilation system, is able to deliver constant or variable positive pressures.
